# EUROPÄISCHE PATENTSCHRIFT

(11) **EP 0 209 729 B1**
(45) Veröffentlichungstag und Bekanntmachung des Hinweises auf die Patenterteilung: **06.12.1989**
(21) Anmeldenummer: 86108375.6
(22) Anmeldetag: 19.06.1986
(51) Int. Cl.: B65D 81/20, B65D 51/16

(54) **Verpackungsbehälter mit Überdruckventil**
Packaging container with a vent valve
Récipient d'emballage muni d'une valve de surpression

(30) Priorität: 25.07.1985 DE 3526586
(43) Veröffentlichungstag der Anmeldung: 28.01.1987
(73) Patentinhaber: ROBERT BOSCH GMBH, 70442 Stuttgart (DE)
(72) Erfinder: Buchner, Norbert, Prof. Dr., D-7057 Winnenden 6 (DE); Domke, Klaus, Dr.-Ing., D-7257 Ditzingen 5 (DE)

(56) Entgegenhaltungen:
- EP-A- 0 024 310
- DE-A- 3 031 208
- GB-A- 2 172 260
- US-A- 3 717 276
- US-A- 4 051 973

## Beschreibung

### Stand der Technik

Die Erfindung geht aus von einem Verpackungsbehälter mit einem Überdruckventil nach der Gattung des Anspruchs 1. Bei einem beispielsweise durch die US-A-4 051 973 bekannten Verpackungsbehälter dieser Art überspannt die streifenförmige Membran einen nach außen gewölbten Teil des Deckels des Behälters, in dem die Durchlaßöffnung angeordnet ist. Die Membran ist mit zwei einander gegenüberliegenden Randbereichen an der Wölbung des Deckels befestigt, wobei der mittlere, freie Teil einen Kanal begrenzt, der bei Überdruck im Behälterinneren aufgeweitet und bei Gleich- oder Unterdruck geschlossen ist. Die verhältnismäßig große Durchlaßöffnung bildet eine große Druckangriffsfläche für die Membran; durch sie können aber auch Füllgutteilchen in den Kanal gelangen und sich dort festsetzen, so daß nach Druckabbau ein vollständiges Anliegen der Membran an der Behälterwand verhindert wird. Durch so gebildete Kanülen können Luftsauerstoff und Mikroben in das Innere des Behälters gelangen und das verpackte Gut verderben. Da sich die Membran zum Abdichten an die Wölbung der Wand formmäßig anpassen und zum Ablassen des Druckes durch Abheben dehnen muß, besteht sie aus einem elastischen Werkstoff. Um die Membran so weit zu dehnen, daß ihr mittlerer Teil von der Behälterwand abhebt, ist ein großer Überdruck erforderlich, dem der gesamte Behälter standhalten muß.

Ferner ist durch die US-A-2 927 722 ein Verpackungsbehälter bekannt, bei dem die Wände aus einem flexiblen Packstoff geformt sind und die das Ventilglied bildende Membran darauf über einer Durchlaßöffnung mit verhältnismäßig gro- ßem Querschnitt befestigt ist. Diese Anordnung hat den Nachteil, daß bei einem Packungsinhalt mit kömigen oder pulverigen Teilchen, beispielweise gemahlener Kaffee, Gutteilchen durch die Durchlaßöffnung in den Entgasungskanal gelangen und dort hängenbleiben können, so daß ein dichtes Schließen des Ventils nicht mehr möglich ist. Ferner ist bei nicht starrem Inhalt des Behälters nachteilig, daß sich durch Verlagerung von Teilchen des Inhalts die zunächst plane Wand des Verpackungsbehälters verformt mit der Folge, daß im freien, den Kanal deckenden Teil der Membran Spannungen auftreten, durch die ein Öffnen des Ventils erst bei hohem Innendruck möglich ist. In diesem Fall wird die Packung unansehlich verformt, so daß der Verbraucher eine verdorbene Ware vermutet.

Um bei Verpackungsbehäftem aus flexiblem Packstoff ein Beanspruchen der Ventilmembran durch Verformen der Behälterwand zu Vermeiden, ist beispielsweise durch die EP-A-23 703 ein Überdruckventil für einen Verpackungsbehälter bekannt geworden, bei dem eine das Ventilglied bildende Membrane auf einem ringförmigen Basisteil aus verhältnismäßig steifem Material befestigt ist. Das die Membran tragende Basisteil ist mit der Behälterwand fest verklebt und verhindert ein Verformen der Membran bei Verformungen der Behälterwände.

### Vorteile der Erfindung

Der erfindungsgemäße Verpackungsbehälter mit den kennzeichnenden Merkmalen des Anspruchs 1 bat den Vorteil, daß bei Anordnung einer steifen, planen Packungswand und einer einfachen Ventilmembran darauf ein Öffnen des Überdruckventils bereits bei einem bestimmten, geringen Überdruck in der Pakkung gewährleistet ist, da durch die Eindellung um die Durchtrittsöffnung eine Druckwirkfläche geschaffen ist, die für den Öffnungsdruck maßgebend ist. Dadurch wird bei einfacher Ausbildung des Überdruckventils ein sicheres Ablassen von Gas aus der Packung schon bei geringem Überdruck und ein dichtes Wiederverschließen des Überdruckventils bei Sinken des Drucks auf eine bestimmte Höhe gewährleistet.

Durch die in den Unteransprüchen aufgeführten Maßnahmen sind vorteilhafte Verbesserungen des im Anspruch 1 angegebenen Verpackungsbehälters möglich.

### Zeichnung

Ein Ausführungsbeispiel der Erfindung ist in der Zeichnung dargestellt und in der nachfolgenden Beschreibung näher erläutert. Es zeigen Figur 1 einen Verpackungsbehälter mit einem Überdruckventil in schaubildlicher Darstellung und Figur 2 den Kopfbereich des Verpackungsbehälters nach Figur 1 im Querschnitt.

### Beschreibung des Ausführungsbeispiels

Der Verpackungsbehälter besteht aus einem rohr- oder hülsenförmigen Rumpf 1 und aus zwei dessen Öffnungen verschliessenden Deckeln 2, 3. Er ist Wasserdampf- und gasdicht und insbesondere zur Aufnahme von luft- und feuchtigkeitsempfindlichen Nahrungs- und Genußmitteln geignet.

Der Rumpf 1 des Verpackungsbehälters ist aus einem mehrschichtigen Packstoff geformt, der auf der Innenseite eine schweißbare, thermoplastische Schicht hat. Beim dargestellten Ausführungsbeispiel hat der Rumpf 1 einen quadratischen Querschnitt mit abgerundeten Ecken; seine Querschnittsform kann aber auch kreisförmig, oval, rechteckig oder mehreckig sein, wobei die Ecken bogenförmig ausgebildet sind. Die beiden die Öffnungen des Rumpfes 1 verschließenden Deckel 2, 3 haben eine ebene Wand 5 und einen diese begrenzenden, der Querschnittsform des Rumpfes 1 angepaßten U-förmigem Falzrand 6, der die Enden des Rumpfes 1 umgreift und mit deren Innen- und Außenseite dicht versiegelt ist. Die Deckel 2, 3 sind durch Tiefziehen oder Tiefen eines mehrschichtigen, verhältnismäßig steifen Packstoffblattes geformt, das auf der Innenseite ebenfalls eine schweißbare, thermoplastische Schicht trägt. Vorzugsweise hat das Deckel- und das Rumpfmaterial auch eine als Gas- und Wasserdampfsperre wirkende Schicht, beispielsweise aus Aluminium.

Um zu verhindern, daß einerseits Luft aus der Umgebung in das Behälterinnere eindringen kann, so daß das sauerstoffempfindliche Gut verdirbt, und andererseits das von dem verpackten Gut, beispielsweise frisch geröstetem Kaffee, Kefir, Joghurt, usw., abgegebenes Gas aus dem Behälterinneren entweichen kann, ohne daß sich der Behälter verformt oder gar platzt, ist dieser mit einem Überdruckventil 10 ausgerüstet. Dieses Überdruckventil 10 ist vorzugsweise am KopfDeckel 2 auf dessen planer Wand 5 angeordnet, so daß der nach oben abstehende Falzrand 6 vor äußeren Druckeinwirkungen durch benachbarte Packungen oder andere Gegenstände schützt. Das Überdruckventil 10 weist eine Membran 11 aus einer flexiblen, 30 µm dicken Kunststoffolie auf. Die Membran 11 hat vorzugsweise eine Kreisfläche, diese kann jedoch auch quadratisch mit abgerundeten Ecken sein. Die Membran 11 liegt auf der Wand 5 des Deckels 2 auf und verschließt eine Durchlaßöffnung 12 in der Wand des Deckels 2. Sie ist mittels zweier paralleler Klebstoffstreifen 13 in einander gegenüber liegenden Randzonen auf der Oberseite des Deckels 2 befestigt. Die Membran 11 begrenzt mit ihrer mittleren zwischen den beiden Klebstoffstreifen 13 liegenden Zone von oben einen Kanal 14, der nach unten durch die Oberseite der Wand 5 des Deckels 2 begrenzt wird.

Die Durchlaßöffnung 12 in der Wand 5 des Deckels 2 hat eine verhältnismäßig kleine Weite, so daß wohl Gas, aber keine Teilchen des Füllguts durchtreten können. Sie ist vorzugsweise durch Einstechen eines Schlitzes hergestellt. Um an der Membran 11 eine Druckwirkfläche zu schaffen, die laufend dem Druck im Innem des Verpackungsbehälters ausgesetzt ist, ist die plane Wand 5 des Deckels 2 um die Durchlaßöffnung 12 herum zum Innern des Verpackungsbehälters hin eingedellt. Die Eindellung 16 hat die Form einer Kugelkalotte oder eines Kegels. Die Weite der Eindellung 16 an deren Wurzel entspricht etwa der Breite des Kanals 14 bzw. dem Abstand der beiden Klebstoffstreifen 13; je nach dem gewünschten Öffnungsdruck des Überdruckventils 10 liegt sie in einem Bereich zwischen 5 bis 10 mm. Die größte Tiefe der Eindellung 16 beträgt etwa 0,5 bis 1 mm. Um ein Diffundieren von Umgebungsluft durch den von der Membran 11 verschlossenen Kanal 14 zu verhindern, ist in diesem ein flüssiges Dichtmittel, beispielsweise Silikonöl eingebracht.

Um bei Temperaturwechsel durch ungleiche Wärmedehnung der Membran 11 und der Wand 5 Undichtigkeit des Überdruckventils 10 zu vermeiden, wird für die Membran 11 ein Material gewählt, dessen Wärmedehnungskoeffizient etwa gleich dem des Materials des Deckels 2 ist.

Das beschriebene Überdruckventil wirkt wie folgt: Durch die Durchlaßöffnung 12 in der Wand 5 des Deckels 2 wirkt der im Innern des Verpackungsbehätters herrschende Druck auf die sich mit der Eindellung 16 deckenden Fläche der Membran 11. Bei einem Druck ab etwa 5 mbar wird die mittlere, den Kanal 14 deckende Zone der Membran 11 etwas ausgewölbt, so daß sich der Kanal 14 weitet und Gas aus dem Innern der Packung durch den Kanal fließen kann. Nach Ablassen einer bestimmten Gasmenge und damit verbundenem Druckabbau im Innern des Verpackungsbehälters legt sich die mittlere, den Kanal 14 deckende Zone der Membran 11 wieder auf die Oberseite der Wand 5 auf, wobei außerdem der durch das Dichtmittel gebildete Flüssigkeitsfilm das Überdruckventil 10 gasdicht abschließt.

## Patentansprüche

1. Verpackungsbehälter mit einem Überdruckventil (10), das ein Ventilglied in Form einer flexiblen Membran (11) aufweist, die eine Durchlaßöffnung (12) verschließend und einen Entgasungskanal (14) begrenzend an einer steifen Wand (5) des Verpackungsbehälters (1) im Bereich zweier einander gegenüberliegender den Kanal begrenzender Randzonen (13) befestigt ist, dadurch gekennzeichnet, daß die Membran (11) an einem ebenen, die Durchlaßöffnung (12) enthaltenden Teil der steifen Wand (5) angeordnet ist, daß die Durchlaßöffnung (12) einen Querschnitt hat, so daß Gas, aber keine Füllgutteilchen durchtreten können, und daß der die Durchlaßöffnung (12) unmittelbar umgebende Bereich (16) der Wand (5) des Verpackungsbehälters eingedellt ist.

2. Verpackungsbehälter nach Anspruch 1, dadurch gekennzeichnet, daß die Weite des eingedellten Bereichs (16) der Breite des Kanals (14) entspricht.

3. Verpackungsbehälter nach Anspruch 2, dadurch gekennzeichnet, daß der eingedelfte Bereich (16) die Form eines Kegels oder einer Kugelkalotte hat.

4. Verpackungsbehälter nach einem der Ansprüche 1 bis 3, dadurch gekennzeichnet, daß die Membran (11) mittels zweier paralleler Klebstoffstreifen (13) an der Wand (5) des Verpackungsbehäfters befestigt ist.

5. Verpackungsbehälter nach einem der Ansprüche 1 bis 3, dadurch gekennzeichnet, daß die Durchlaßöffnung (12) in der Wand (5) ein Einstich ist.

6. Verpackungsbehälter nach einem der Ansprüche 1 bis 5, dadurch gekennzeichnet, daß die steife Wand (5) an der das Überdruckventil (10) angeordnet ist, einen vorstehenden Umfangsrand (6) hat.

## Claims

1. Packaging container having a vent valve (10) which exhibits a valve element in the form of a flexible diaphragm (11) which, closing a passage orifice (12) and delimiting a degassing duct (14), is fastened to a rigid wall (5) of the packaging container (1) in the region of two mutually opposite marginal zones (13) delimiting the duct, characterized in that the diaphragm (11) is arranged on a plane part of the rigid wall (5) which contains the passage orifice (12), that the passage orifice (12) has a cross-section such that gas, but no particles of packaged material, can pass through, and that the region (16) of the wall (5) of the packaging container immediately surrounding the passage orifice (12) is indented.

2. Packaging container according to Claim 1, characterized in that the width of the indented region (16) corresponds to the width of the duct (14).

3. Packaging container according to Claim 2, characterized in that the indented region (16) has the form of a cone or a spherical ball.

4. Packaging container according to one of Claims 1 to 3, characterized in that the diaphragm (11) is fastened to the wall (5) of the packaging container by means of two parallel adhesive strips (13).

5. Packaging container according to one of Claims 1 to 4, characterized in that the passage aperture (12) in the wall (5) is a perforation.

6. Packaging container according to one of Claims 1 to 5, characterized in that the rigid wall (5) on which the vent valve (10) is arranged has a projecting circumferential edge (6).

## Revendications

1. Réceptacle d'emballage muni d'une soupape de surpression (10) proprement dite en forme de membrane souple (11) qui est fixée sur une paroi rigide (5) du réceptacle d'emballage (1) au niveau des zones marginales (13) en regard l'une de l'autre et qui délimitent le canal, en fermant un orifice de passage (12) et limitant un canal d'évacuation de gaz (14), caractérisé en ce que l'orifice de passage (12) a une section permettant le passage du gaz mais d'aucune particule de produit de remplissage et la zone (16) de la paroi (5) qui entoure directement l'orifice de passage (12) du réceptacle d'emballage est déformée en creux.

2. Réceptacle d'emballage selon la revendication 1, caractérisé en ce que la largeur de la zone déformée en creux (16) correspond à la largeur du canal (14).

3. Réceptacle d'emballage selon la revendication 2, caractérisé en ce que la zone déformée en creux (16) a la forme d'un cône ou d'une calotte sphérique.

4. Réceptacle d'emballage selon l'une des revendications 1 à 3, caractérisé en ce que la membrane (11) est fixée par deux bandes parallèles de colle (13) contre la paroi (5) du réceptacle d'emballage.

5. Réceptacle d'emballage selon l'une des revendications 1 à 4, caractérisé en ce que l'orifice de passage (12) dans la paroi (5) est une entaille.

6. Réceptacle d'emballage selon l'une des revendications 1 à 5, caractérisé en ce que la paroi rigide (5) qui est munie de la soupape de surpression (10) présente un bord périphérique (6) en saillie.
